# EUROPÄISCHE PATENTSCHRIFT

(11) **EP 0 169 526 B1**
(45) Veröffentlichungstag und Bekanntmachung des Hinweises auf die Patenterteilung: **08.06.1988**
(21) Anmeldenummer: 85109131.4
(22) Anmeldetag: 22.07.1985
(51) Int. Cl.: F04F 5/46

(54) **Gasstrahlpumpe**
Gas jet pump
Pompe à jet de gaz

(30) Priorität: 26.07.1984 DE 3427645
(43) Veröffentlichungstag der Anmeldung: 29.01.1986
(73) Patentinhaber: SIHI GmbH & Co KG, D-25524 Itzehoe (DE)
(72) Erfinder: Segebrecht, Udo, Dipl.-Ing., D-2211 Heiligenstedten (DE); Auschrat, Siegfried, Dipl.-Ing., D-2211 Heiligenstedten (DE)
(74) Vertreter: Glawe, Delfs, Moll & Partner

(56) Entgegenhaltungen:
- FR-A- 511 051
- GB-A- 300 811
- US-A- 3 064 878
- US-A- 4 183 722

## Beschreibung

Die Erfindung bezieht sich auf eine Gasstrahlpumpe mit einem Gehäuse, einem Mischdüsenhalter, einer Flanschverbindung zwischen dem Gehäuse und dem Mischdüsenhalter und einer Mischdüse, wobei in der Flanschverbindung eine Halterung für die Mischdüse vorgesehen ist, die eine von beiden Flanschen in deren Trennebene gebildete Klemmnut umfaßt.

Derartige Pumpen werden eingesetzt sowohl im unteratmosphärischen Druckbereich (beispielsweise als Vorpumpen für andere Vakuumpumpen) als auch im überatmosphärischen Druckbereich. Unter dem Gehäuse ist derjenige Teil zu verstehen, der die Treibdüse sowie die Kanäle zur Zuführung des Treibgases sowie des zu verdichtenden Mediums einschließt. An diesem Gehäuse ist die Mischdüse koaxial und dicht anzuschließen. Bekannt ist es (US-PS-3 064 878, Fig. 6), dies mittels eines über eine Flanschverbindung mit dem Gehäuse verbundenen Mischdüsenhalters zu bewerkstelligen, wobei das Gehäuse und der Mischdüsenhalter in der Trennebene ihrer Flanschen eine Klemmnut bilden, mit der sie einen vom Umfang der Mischdüse vorragenden Ringvorsprung einspannen. Der Nachteil dieser Ausführung liegt darin, daß der Durchmesser des Ringvorsprungs den Außendurchmesser des Ausgangsmaterials für die Fertigung der Mischdüse festlegt, wobei der Außendurchmesser im gesamten übrigen Mischdüsenbereich außerhalb des Ringvorsprungs durch spanhebende Bearbeitung entsprechend reduziert werden muß. Dies ist aufwendig.

Der Erfindung liegt die Aufgabe zugrunde, in einer Gasstrahlpumpe der eingangs genannten Art eine weniger aufwendige Halterung der Mischdüse in dem Gehäuse und dem Mischdüsenhalter zur Verfügung zu stellen.

Die erfindungsgemäße Lösung besteht darin, daß die Halterung für die Mischdüse eine Ringnut im Umfang der Mischdüse und einen in die Ringnut eingelegten Ring aus elastischem Material umfaßt, der in dem durch die Ringnut und die Klemmnut gebildeten Ringraum unter Spannung eingeschlossen ist.

Da auf den Ringvorsprung verzichtet werden kann, kann für die Mischdüse Ausgangsmaterial verwendet werden, dessen Außendurchmesser nur unwesentlich über dem Fertigmaßaußendurchmesser der Mischdüse liegt. Diese Ausführung hat ferner den Vorteil, daß ein einziger Ring aus elastischem Material hier sowohl die Fixierung der Mischdüse in axialer Richtung als auch die Abdichtung des Saug- und Druckraums der Gasstrahlpumpe gegeneinander und des Pumpeninneren nach außen hin bewirkt.

Eine besonders zweckmäßige weil besonders einfache Ausführungsform der Erfindung besteht darin, daß der Ring aus elastischem Material ein einfacher Rundschnurring (0-Ring) ist.

Um eine sichere Fixierung und auch Dichtwirkung durch den Ring aus elastischem Material zu erreichen, wird erfindungsgemäß weiter vorgeschlagen, die Innenkante des Flanschs des Gehäuses und/oder des Flanschs des Mischdüsenhalters zur Bildung der Klemmnut anzuschrägen. Man kann beide Flanschinnenkanten anschrägen; von einer einfachen Bearbeitung her empfiehlt es sich jedoch, die Anschrägung auf eine Kante zu beschränken.

Anstelle der Anschrägung der Innenkanten der Flansche des Gehäuses oder des Mischdüsenhalters kann man auch an einem der Flansche an der Innenkante eine ringartige Ausdrehung anordnen und darin den Ring durch den anderen Flansch festklemmen. Die Einhaltung von Toleranzen und auch die Ausmessung einer ringartigen Ausdrehung ist nämlich häufig einfacher als die Maß- und Toleranzeinhaltung bei Abschrägung an Gehäusekanten.

Um eine genaue axiale Fixierung der Mischdüse zur Treibdüse sicherzustellen, läßt sich in weiterer Ausgestaltung der Erfindung im Gehäuse eine Schulter anordnen, gegen die die Mischdüse beim Zusammenziehen von Gehäuse und Mischdüsenhalter stößt. Die Vermaßung und die Tolerierung der Ringnut an der Mischdüse und der entsprechenden Bearbeitungen oder Ausarbeitungen der Innenkanten der aufeinander stoßenden Flansche von Mischdüsenhalter und Gehäuse lassen sich dabei so aufeinander abstimmen, daß ein Anliegen der Mischdüse an der Schulter im Gehäuse stets gewährleistet ist.

Schließlich wird im Rahmen der Erfindung noch vorgeschlagen, den Außendurchmesser des Mischdüsenteils zwischen der Ringnut und dem zur Treibdüse weisenden Ende der Mischdüse etwas geringer auszuführen als im anschließenden Teil. Das erleichtert das Einlegen von elastischen Ringen in die Ringnut an der Mischdüse, insbesondere dann, wenn es sich hierbei um ein weniger elastisches Material, wie z. B. Teflon handelt. Die axiale Fixierung der Mischdüse wird dadurch nicht beeinträchtigt, da durch den Druckunterschied zwischen dem Raum hinter und dem Raum vor der Mischdüse der auf die Mischdüse wirkende Axialschub stets in Richtung Treibdüse weist.

Die Erfindung sei beispielsweise anhand der beigefügten Zeichnungen erläutert. Es zeigen:
Fig. 1 einen Längsschnitt durch eine Gasstrahlpumpe und
Fig. 2 und 3 zwei Ausführungsformen des durch den Kreis in Fig. 1 markierten Ausschnitts.

Das Gehäuse 1 enthält die Treibdüse 2 sowie die Mediumskanäle, nämlich einen von dem Flanschanschluß 9 zum Treibdüsenumgebungsraum führenden Kanal für das zu verdichtende Medium und einen von dem Stutzen 11 zur Treibdüse führenden Kanal für das Treibmedium. Das Gehäuse weist einen Flansch 6 für den Anschluß der Mischdüse 3 bzw. des Mischdüsenhalters 4 auf.

Der Mischdüsenhalter 4 besitzt einen Flansch 7 zur Verbindung mit dem Flansch 6 des Gehäuses mittels Schrauben 5. Er umschließt die Mischdüse vollständig, was nicht in allen Fällen erforderlich ist, aber den Vorteil hat, daß die von der Befestigung und den Druckdifferenzen herrührenden Kräfte nicht von der Mischdüse aufgenommen zu werden brauchen. Diese Ausführung erlaubt daher für die Mischdüse den Einsatz aller im Hinblick auf deren chemische und physikalische Beanspruchung geeigneten Werkstoffe ohne Rücksicht auf deren Festigkeit. Beispielsweise kann die Mischdüse aus korrosionsfestem Kunststoff oder mit geringem Werkstoffaufwand aus hochwertigem Werkstoff ausgeführt werden. Der Mischdüsenhalter kann hingegen aus geringerwertigem Material bestehen, da er mit dem Förder- oder Treibmedium nicht in Berührung kommt.

Wenn im Zusammenhang der Erfindung von Flanschen 6 und 7 gesprochen wird, so soll dies keine Beschränkung hinsichtlich deren konstruktiver Ausführung beinhalten; es kommt jede Ausführung in Frage, in welcher das Gehäuse 1 und der Mischdüsenhalter4 in einer quer verlaufenden Trennebene unter axialer Spannung zusammengefügt sind.

Innerhalb der Flanschen 6, 7 ist eine Bohrung 8 ausgebildet, in der die Mischdüse 3 mit entsprechend tolerierter Außenfläche passend eingesetzt ist, wodurch die Mischdüse koaxial zu dem Gehäuse 1 ausgerichtet ist. Zwar zeigt die Zeichnung die Bohrung 8 sowohl im Gehäuse 1 als auch im Mischdüsenhalter 4; jedoch kann ggf. die Ausbildung dieser Bohrung im Gehäuse 1 ausreichen.

Der Außendurchmesser der Mischdüse 3 ist über ihre gesamte Länge etwa gleichbleibend zylindrisch ausgeführt. Im Bereich der Trennebene der Flanschen 6, 7 ist in die Umfangsfläche der Mischdüse eine Ringnut 14 eingestochen, in die ein elastischer Dichtring 15 eingelegt ist. Dieser ragt über den Außendurchmesser der Mischdüse 3 deutlich hinaus.

Im Beipiel der Fig. 1 sind die Innenkanten 16 und 17 der Flansche 6 und 7 des Gehäuses und des Mischdüsenhalters abgeschrägt zur Bildung einer im Querschnitt dreieckigen Klemmnut. Der Querschnitt des Ringraums, der von der Ringnut 14 und den Schrägflächen 16, 17 bei unmittelbarer Anlage der Flanschen 6, 7 aneinander eingeschlossen wird, ist so bemessen, daß er zweckmäßigerweise etwas größer ist als der Querschnitt des darin eingelegten 0-Rings 15, wobei dieser so verformt wird, daß die erforderliche Dichtpressung gewährleistet ist. Der 0-Ring fixiert durch seine Lage sowohl in der mischdüsenseitigen Ringnut 14 als auch in der gehäuseseitigen, von den Schrägflächen 16, 17 gebildeten Klemmnut die axiale Lage der Mischdüse gegenüber dem Gehäuse und dichtet das Pumpeninnere nach außen hin sowie die Pumpensaugseite gegenüber der Pumpendruckseite ab.

Druckseitig wird die Gasstrahlpumpe durch den Stutzen 10 abgeschlossen, für den Fig. 1 rechts und links unterschiedliche Ausführungsmöglichkeiten andeutet. Im rechten Teil der Zeichnung ist am Druckflansch des Mischdüsenhalters ein zusätzlicher Ringflansch 12 angeordnet, der einen elastischen Dichtring 13 zur Abdichtung des druckseitigen Endes der Mischdüse 3 hält, während in der links in der Zeichnung dargestellten Konstruktion auf eine solche Abdichtung verzichtet ist.

Das zu fördernde Medium strömt in die Pumpe durch den Stutzen 9 ein, während das Treibgas durch die Bohrung 11 eintritt. Beide gemeinsam verlassen, nachdem die Pumpwirkung in bekannter Weise hervorgerufen wurde, die Pumpe durch den Druckstutzen 10.

Fig. 2 zeigt eine alternative Ausführung des mit einem strichpunktierten Kreis in Fig. 1 markierten Bereichs. Während die Ringnut 14 im Umfang der Mischdüse ebenso wie bei der Ausführung gemäß Fig. 1 im Längsschnitt rechteckig begrenzt ist, wird die Klemmnut von einer einseitig am Flansch 6 des Gehäuses vorgesehenen Abschrägung 17 und der eben ausgeführten Stirnfläche des Flanschs 7 des Mischdüsenhalters gebildet. In der Bohrung 8 des Gehäuseflanschs 6 ist eine Schulter 18 vorgesehen, durch die die Mischdüse 3 axial fixiert wird. Die Anordnung der Ringnut 14 und der Abschrägung 17 ist so gewählt, daß die Mischdüse 3 nach der Montage an der Schulter 18 anliegt. Die Schulter 18 stützt die Mischdüse gegenüber den Kräften ab, die von dem Druckunterschied zwischen Saug- und Druckseite herrühren.

Eine weitere Variante ist in Fig. 3 dargestellt. Während die Ringnut 14 in der Außenfläche der Mischdüse wie in den anderen Beispielen rechteckig begrenzt ist, wird die Klemmnut von einer rechteckig begrenzten Ausdrehung 19 des Flansch 7 des Mischdüsenhalters 4 einerseits und der eben ausgeführten Stirnfläche des Flansch 6 des Gehäuses andererseits gebildet. Als elastischer Dichtring wird ein Profilring 20 verwendet. - Wie im Beispiel gemäß Fig. 2 ist eine Gehäuseschulter 18 zur axialen Fixierung der Mischdüse vorgesehen. - Im Bereich 21 sind die Bohrungen des Gehäuseflansches und die damit passend zusammenwirkende Umfangsfläche der Mischdüse mit etwas geringerem Durchmesser ausgeführt als im Bereich 22 der im Flansch 7 gebildeten Bohrung und des zugehörigen Umfangsteils der Mischdüse. Dank dem geringerem Durchmesser im Bereich 21 läßt sich der Dichtring 19 leichter in die Ringnut 14 einbringen.

## Patentansprüche

1. Gasstrahlpumpe mit einem Gehäuse (1), einem Mischdüsenhalter (4), einer Flanschverbindung (5, 6, 7) zwischen dem Gehäuse und dem Mischdüsenhalter und einer Mischdüse (3), wobei in der Flanschverbindung eine Halterung für die Mischdüse vorgesehen ist, die eine von beiden Flanschen (6, 7) in deren Trennebene gebildete Klemmnut umfaßt, dadurch gekennzeichnet, daß die Halterung für die Mischdüse (3) eine Ringnut (14) im Umfang der Mischdüse (3) und einen in die Ringnut (14) eingelegten Ring (15) aus elastischem Material umfaßt, der in dem durch die Ringnut (14) und die Klemmnut gebildeten Ringraum unter Spannung eingeschlossen ist.

2. Gasstrahlpumpe nach Anspruch 1, dadurch gekennzeichnet, daß der Ring (15) aus elastischem Material ein Rundschnurring (0-Ring) ist.

3. Gasstrahlpumpe nach Anspruch 1 oder 2, dadurch gekennzeichnet, daß die Innenkante des Flansches (6) des Gehäuses (1) und/oder des Flansch (7) des Mischdüsenhalters (4) zur Bildung der Klemmnut angeschrägt (16, 17) ist (sind).

4. Gasstrahlpumpe nach Anspruch 1 oder 2, dadurch gekennzeichnet, daß die Klemmnut als Ausdrehung (19) am Flansch (6, 7) des Gehäuses (1) oder des Mischdüsenhalters (4) angeordnet ist.

5. Gasstrahlpumpe nach einem der Ansprüche 1 bis 4, dadurch gekennzeichnet, daß die Mischdüse (3) gegen eine im Gehäuse (1) angeordnete Schulter (18) anliegt.

6. Gasstrahlpumpe nach einem der Ansprüche 1 bis 5, dadurch gekennzeichnet, daß die Mischdüse (3) zwischen der Ringnut (14) und dem zur Treibdüse (2) hin zeigenden Mischdüsenende einen kleineren Außendurchmesser (21) aufweist als im angrenzenden Teil (22) der Mischdüse.

## Claims

1. A gas jet pump comprising a housing (1), a mixing nozzle holder (4), a flanged connection (5, 6, 7) between the housing and the mixing nozzle holder, and a mixing nozzle (3), wherein a mounting for the mixing nozzle is provided in the flanged connection, said mounting including a clamping groove formed by both flanges (6, 7) in their plane of separation, characterised in that the mounting for the mixing nozzle (3) comprises an annular groove (14) in the periphery of the mixing nozzle (3) and a ring (15) of resilient material inserted in the annular groove (14) and confined under tension in the annular space formed by the annular groove (14) and the clamping groove.

2. A gas jet pump according to claim 1, characterised in that the ring (15) of resilient material is a circular cord ring (O-ring).

3. A gas jet pump according to claim 1 or 2, characterised in that the inner edge of the flange (6) of the housing (1) and/or of the flange (7) of the mixing nozzle holder (4) is/are bevelled (16, 17) to form the clamping groove.

4. A gas jet pump according to claim 1 or 2, characterised in that the clamping groove is provided as a recess (19) in the flange (6, 7) of the housing (1) or of the mixing nozzle holder (4).

5. A gas jet pump according to any one of claims 1 to 4, characterised in that the mixing nozzle (3) abuts against a shoulder (18) disposed in the housing (1).

6. A gas jet pump according to any one of claims 1 to 5, characterised in that between the annular groove (14) and the end of the mixing nozzle (3) facing a propelling nozzle (2) the mixing nozzle has a smaller outer diameter (21) than in the adjoining portion (22) of the mixing nozzle.

## Revendications

1. Ejecteur à gaz comprenant un carter (1), un porte-tuyère mélangeuse (4), un joint à brides (5, 6, 7) entre le carter et le porte-tuyère mélangeuse et une tuyère mélangeuse (3), une attache pour la tuyère mélangeuse étant prévue dans le joint à brides, attache qui comprend une rainure de serrage formée par les deux brides (6, 7) dans leur plan de joint, caractérisé en ce que l'attache pour la tuyère mélangeuse (3) comprend une rainure annulaire (14) dans la périphérie de la tuyère mélangeuse (3) et un anneau (15) de matière élastique qui est inséré dans la rainure annulaire (14) et qui est incluse sous tension dans l'espace annulaire formé par la rainure annulaire (14) et la rainure de serrage.

2. Ejecteur à gaz selon la revendication 1, caractérisé en ce que l'anneau (15) de matière élastique est un anneau de cordon circulaire (anneau torique).

3. Ejecteur à gaz selon la revendication 1 ou 2, caractérisé en ce que l'arête intérieure de la bride (6) du carter (1) et/ou celle de la bride (7) du porte-tuyère mélangeuse (4) est (sont) chanfreinée(s) (16, 17) pour la formation de la rainure de serrage.

4. Ejecteur à gaz selon la revendication 1 ou 2, caractérisé en ce que la rainure de serrage est située, sous forme de creux alésé au tour 19, sur la bride (6, 7) du carter (1) ou du porte-tuyère mélangeuse (4).

5. Ejecteur à gaz selon l'une quelconque des revendications 1 à 4, caractérisé en ce que la tuyère mélangeuse (3) est appliquée contre un épaulement (18) formé dans le carter (1).

6. Ejecteur à gaz selon l'une quelconque des revendications 1 à 5, caractérisé en ce que la tuyère mélangeuse (3) présente, entre la rainure annulaire (14) et l'extrémité de la tuyère mélangeuse dirigée vers la tuyère du fluide moteur (2), un diamètre extérieur plus petit que dans la partie contiguë (22) de la tuyère mélangeuse.
